# EUROPÄISCHE PATENTSCHRIFT

(11) **EP 0 058 385 B1**
(45) Veröffentlichungstag und Bekanntmachung des Hinweises auf die Patenterteilung: **19.06.1985**
(21) Anmeldenummer: 82100962.8
(22) Anmeldetag: 10.02.1982
(51) Int. Cl.: B21D 39/06, B21D 39/20

(54) **Anlage zur druckdichten Befestigung eines Rohres in einem Rohrboden mit Hilfe einer Druckflüssigkeit**
Arrangement for pressure-sealed installation of a tube in a tube sheet by means of a pressurized fluid
Installation pour la fixation d'un tube tenant la pression dans une plaque tubulaire au moyen d'un fluide sous pression

(30) Priorität: 17.02.1981 DE 3105735
(43) Veröffentlichungstag der Anmeldung: 25.08.1982
(73) Patentinhaber: Busse, Wilfried, D-4630 Bochum 1 (DE)
(72) Erfinder: Busse, Wilfried, D-4630 Bochum 1 (DE)
(74) Vertreter: Gesthuysen, Hans Dieter, Dipl.-Ing.

## Beschreibung

Die Erfindung betrifft gemäß Oberbegriff von Anspruch 1 eine Anlage zur druckdichten Befestigung eines Rohres in einem Rohrboden mit Hilfe einer Druckflüssigkeit, mit einem Druckaufbaudorn, einer Druckflüssigkeitsfülleinrichtung und einem Aufweitdruckerzeuger, wobei der Aufweitdruckerzeuger direkt und die Druckflüssigkeitsfülleinrichtung über den Aufweitdruckerzeuger mit dem Druckaufbaudorn verbunden ist, wobei der Aufweitdruckerzeuger einen Druckzylinder, einen Druckkolben, eine Aufweitdruckdichtung sowie einen in den Druckzylinder mündenden Füllanschluß für die Druckflüssigkeitsfülleinrichtung aufweist und wobei die Verbindung zwischen dem Füllanschluß des Aufweitdruckerzeugers und dem Druckaufbaudorn geöffnet ist, wenn der Aufweitdruckerzeuger passiv ist und gesperrt ist, wenn der Aufweitdruckerzeuger aktiv ist. Eine solche Anlage ist mit der DE-B-26 16 523 bekanntgeworden.

Gegenstand der Erfindung ist das »hydraulische Aufweiten von Rohren«, das schon seit langem bekannt ist (vgl. z. B. die DE-OS 1939 105 und den Aufsatz von M. Podhorsky und H. Krips »Hydraulisches Aufweiten von Rohren« in VGB KRAFTWERKSTECHNIK, Heft 1/1979, Seiten 81 bis 87), bei dem das Rohrende des zu befestigenden Rohres mit Spiel in eine Bohrung des Rohrbodens eingesetzt wird, in das Rohrende des zu befestigenden Rohres der Druckaufbaudorn eingebracht wird, der Hohlraum zwischen dem Rohrende des zu befestigenden Rohres und dem Druckaufbaudorn an den beiden Enden eines Aufweitbereiches - mit Hilfe von mindestens zwei Dichtungen - abgedichtet wird und über mindestens eine durch den Druckaufbaudorn geführte und in den Hohlraum zwischen dem Rohrende des zu befestigenden Rohres und dem Druckaufbaudorn mündende Druckmittelzuführung dem Hohlraum eine Druckflüssigkeit zugeführt wird.

Der druckdichten Befestigung von Rohren in Rohrböden od. dgl., z. B. der Wärmetauscherrohre in den Rohrböden von Wärmetauschern, kommt eine enorme wirtschaftliche Bedeutung zu. Über mehrere Jahrzente hinweg ist als Verfahren dazu das »mechanische Einwalzen« angewendet worden, das jedoch sehr aufwendig ist und nicht zu hinreichend exakt berechenbaren Ergebnissen führt (vgl. M. Podhorsky und H. Krips »Hydraulisches Aufweiten von Rohren«, aa0). Gegenüber dem »mechanischen Einwalzen« ist das »hydraulische Aufweiten« mit einer Vielzahl von Vorteilen verbunden (vgl. M. Podhorsky und H. Krips »Hydraulisches Aufweiten von Rohren«, aa0).

Bei der bekannten Anlage zum »hydraulischen Aufweiten von Rohren«, von der die Erfindung ausgeht, wird als Druckflüssigkeit Wasser verwendet, während die Druckflüssigkeitsfülleinrichtung und der Aufweitdruckerzeuger mit von einer Pumpe gefördertem Öl als Antriebsmittel arbeiten; ein zu der Druckflüssigkeitsfülleinrichtung gehörender Fülldruckerzeuger und der Aufweitdruckerzeuger weisen jeweils einen Doppelkolben mit einem die Druckflüssigkeit, also das Wasser, beaufschlagenden Druckkolben und einen ölbeaufschlagten Antriebskolben auf.

Nachteilig ist bei der bekannten Anlage, daß in der Verbindung zwischen der Druckflüssigkeitsfülleinrichtung und dem Druckaufbaudorn mindestens ein selbstentsperrendes Rückschlagventil (Rückschlagventil 19 in der DE-B-26 16 523) vorgesehen sein muß. Dieses selbstentsperrende Rückschlagventil hat zunächst als Rückschlagventil die Aufgabe, dann, wenn mit Hilfe der Druckflüssigkeitsfülleinrichtung Druckflüssigkeit eingefüllt ist, den Aufbau des Aufweitdruckes - mit Hilfe des Aufweitdruckerzeugers - zu ermöglichen, also zu verhindern, daß der Aufweitdruckerzeuger die Druckflüssigkeit in die Druckflüssigkeitsfülleinrichtung zurückdrückt. Das Rückschlagventil muß aber auch selbstentsperrend sein, und zwar aus folgendem Grund:
Beim Aufbau des Aufweitdruckes - bis ca. 4000 bar - wird die Druckflüssigkeit komprimiert; das Volumen der unter dem Aufweitdruck stehenden Druckflüssigkeit ist um das Kompressionsvolumen kleiner als das Volumen der entspannten Druckflüssigkeit. Nun entsteht zwar beim Aufweiten - durch das Aufweiten des Rohrendes des zu befestigenden Rohres - ein Verdrängungsvolumen, das beim Abbau des Aufweitdruckes für die Druckflüssigkeit zur Verfügung steht. Da jedoch das Kompressionsvolumen in der Regel größer ist als das Verdrängungsvolumen, verbleibt die Druckflüssigkeit nach dem Abbau des Aufweitdruckes, d. h. also dann, wenn der Aufweitdruckerzeuger passiv geworden ist, unter einem Restdruck, der abgebaut werden muß.

Nun ist es praktisch nicht möglich, ein hinreichend funktionssicheres selbstentsperrendes Rückschlagventil zu bauen, das bis zu ca. 4000 bar Aufweitdruck als Rückschlagventil absolut druckdicht ist, das bei einem Fülldruck von z. B. 400 bar noch nicht selbstentsperrend wirksam wird und das bei einem Restdruck von z. B. 300 bar sicher selbstentsperrend wirksam wird. (Liegt der Restdruck oberhalb des Fülldruckes, so kann ein selbstentsperrendes Rückschlagventil natürlich ohnehin nicht verwendet werden.) Im Ergebnis wird bei der bekannten Anlage, von der die Erfindung ausgeht, mit einem von Hand zu betätigenden Restdruckabbauventil gearbeitet, wenn wirklich sichergestellt werden soll, daß der erläuterte Restdruck tatsächlich abgebaut wird.

Der Erfindung liegt folglich die Aufgabe zugrunde, die in Rede stehende Anlage zum »hydraulischen Aufweiten von Rohren« so auszugestalten und weiterzubilden, daß das erläuterte selbstentsperrende Rückschlagventil und ein von Hand zu betätigendes Restdruckabbauventil nicht mehr benötigt werden.

Die erfindungsgemäße Anlage zur druckdichten Befestigung eines Rohres in einem Rohrboden mit Hilfe einer Druckflüssigkeit, bei der die zuvor dargelegte Aufgabe gelöst ist, ist dadurch gekennzeichnet, daß die Aufweitdruckdichtung in der Innenwandung des Druckzylinders angeordnet ist und der Füllanschluß - in Bewegungsrichtung des Druckkolbens gesehen - vor der Aufweitdruckdichtung in den Druckzylinder mündet.

Erfindungsgemäß ist also der Aufweitdruckerzeuger so ausgeführt, daß er die Funktion des im Stand der Technik notwendig gewesenen selbstentsperrenden Rückschlagventils mit übernimmt. Ist der Aufweitdruckerzeuger zunächst passiv, d. h. der Druckkolben in seiner zurückgezogenen, passiven Endstellung, so kann die Druckflüssigkeit ohne weiteres von der Druckflüssigkeitsfülleinrichtung über den Aufweitdruckerzeuger an der Aufweitdruckdichtung vorbei dem Druckaufbaudorn zugeführt werden. Wird dann zum Aufbau des Aufweitdruckes der Aufweitdruckerzeuger aktiviert, so wird die Verbindung zwischen dem Füllanschluß des Aufweitdruckerzeugers und dem Druckaufbaudorn gesperrt, indem der Druckkolben vorgeschoben wird, den Füllanschluß überfährt, in die Aufweitdruckdichtung hineingleitet und den Druckaufbaudorn damit vom Füllanschluß entkoppelt, so daß der Aufweitdruckerzeuger die Druckflüssigkeit nicht in die Druckflüssigkeitsfülleinrichtung zurückdrücken kann. Wird nach dem Aufweiten der Aufweitdruckerzeuger wieder passiviert, so wird die Verbindung zwischen dem Druckaufbaudorn und dem Füllanschluß des Aufweitdrukkerzeugers wieder geöffnet, so daß sich der Restdruck in die Druckflüssigkeitsfülleinrichtung abbauen kann. Besondere Bedeutung kommt der Tatsache zu, daß die Aufweitdruckdichtung in der Innenwandung des Druckzylinders vorgesehen, also als sogenannte Stangendichtung ausgeführt ist, - während im Stand der Technik, von dem die Erfindung ausgeht, die Aufweitdruckdichtung in Außenwandung des Druckkolbens vorgesehen, also als sogenannte Kolbendichtung ausgeführt ist. Die Ausführung der Aufweitdruckdichtung des Aufweitdruckerzeugers als sogenannte Stangendichtung hat gegenüber der Ausführung als sogenannte Kolbendichtung eine Mehrzahl von Vorteilen. Insbesondere läßt sich der Druckkolben für das Zusammenwirken mit der Aufweitdruckdichtung besser bearbeiten als der Druckzylinder. Selbstverständlich muß die Aufweitdruckdichtung nicht in die Innenwandung des Druckzylinders eingelassen sein, sondern kann auch gegenüber der Innenwandung des Druckzylinders vorspringen, also gewissermaßen an der Innenwandung des Druckzylinders angeordnet sein.

Zur Lehre der Erfindung empfiehlt es sich, den Aufweitdruckerzeuger - in Bewegungsrichtung des Druckkolbens gesehen - vor dem Füllanschluß mit einer Fülldruckdichtung zu versehen. Bei dieser Ausführungsform befindet sich also an dem Aufweitdruckerzeuger der Füllanschluß zwischen der Aufweitdruckdichtung und der Fülldruckdichtung.

Bei der erfindungsgemäßen Anlage zum »hydraulischen Aufweiten von Rohren« wird der Druckkolben des Aufweitdruckerzeugers in der Regel durch den erläuterten Restdruck der Druckflüssigkeit in eine passive Endstellung gebracht. Gleichwohl kann es sich empfehlen, den Aufweitdruckerzeuger mit einer eine passive Endstellung des Druckkolbens sicherstellenden Druckfeder zu versehen. Dadurch wird verhindert, daß die Verbindung zwischen dem Füllanschluß des Aufweitdruckerzeugers und dem Druckaufbaudorn durch den Druckkolben des Aufweitdruckerzeugers teilgeöffnet bzw. teilgesperrt ist, wenn der Aufweitdruckerzeuger passiv ist.

Im folgenden wird die Erfindung anhand einer lediglich ein Ausführungsbeispiel darstellenden Zeichnung erläutert; es zeigt
Fig. 1 eine schematische Darstellung einer bevorzugten Ausführungsform einer Anlage zum hydraulischen Aufweiten von Rohren und
Fig. 2 in gegenüber der Fig. 1 wesentlich größerer Darstellung, den Aufweitdruckerzeuger der Anlage nach Fig. 1, teilweise im Schnitt.

Die Fig. 1 zeigt eine Anlage zur druckdichten Befestigung eines nicht dargestellten Rohres in einem nicht dargestellten Rohrboden mit Hilfe einer Druckflüssigkeit, mit einem Druckaufbaudorn 1, einer Druckflüssigkeitsfülleinrichtung 2 und einem Aufweitdruckerzeuger 3. Die Druckflüssigkeitsfülleinrichtung 2 und der Aufweitdruckerzeuger 3 sind mit dem Druckaufbaudorn 1 verbunden. Als Druckflüssigkeit wird Wasser verwendet, während die Druckflüssigkeitsfülleinrichtung 2 und der Aufweitdruckerzeuger 3 mit von einer Pumpe gefördertem Öl als Antriebsmittel arbeiten; ein zu der Druckflüssigkeitsfülleinrichtung 2 gehörender Fülldruckerzeuger 5 und der Aufweitdruckerzeuger 3 weisen jeweils einen Doppelkolben 6, 7 mit jeweils einem die Druckflüssigkeit, also das Wasser beaufschlagenden Druckkolben 8, 9 und jeweils einen ölbeaufschlagten Antriebskolben 10, 11 auf. Im übrigen zeigt die Fig. 1 eine Mehrzahl von Verbindungs-, Meß- und Steuermitteln auf, die hier der Beschreibung nicht bedürfen.

Wie die Figuren zeigen, weist der Aufweitdruckerzeuger 3 einen Druckzylinder 12, den Doppelkolben 7 mit dem Druckkolben 9 und eine Aufweitdruckdichtung 13 auf, die zwischen dem Druckzylinder 12 und dem Druckkolben 9 wirksam ist. Dabei ist die Druckflüssigkeitsfülleinrichtung 2 über den Aufweitdruckerzeuger 3 mit dem Druckaufbaudorn 1 verbunden, weist also der Aufweitdruckerzeuger 3 einen Füllanschluß 14 auf, und ist die Verbindung zwischen dem Füllanschluß 14 des Aufweitdruckerzeugers 3 und dem Druckaufbaudorn 1 geöffnet, wenn der Aufweitdruckerzeuger 3 passiv ist, dagegen gesperrt, wenn der Aufweitdruckerzeuger 3 aktiv ist.

Nun ist der Aufweitdruckerzeuger 3 so ausgeführt, daß er, wenn er gleichsam zwischen der Druckflüssigkeitsfülleinrichtung 2 und dem Druckaufbaudorn 1 vorgesehen ist, die Funktion des im Stand der Technik notwendig gewesenen selbstentsperrenden Rückschlagventils mit übernimmt. Ist der Aufweitdruckerzeuger 3 zunächst passiv, so kann die Druckflüssigkeit ohne weiteres von der Druckflüssigkeitsfülleinrichtung 2 über den Aufweitdruckerzeuger 3 dem Druckaufbaudorn 1 zugeführt werden, weil ja dann die Verbindung zwischen dem Füllanschluß 14 des Aufweitdruckerzeugers 3 und dem Druckaufbaudorn 1 geöffnet ist. Wird dann - zum Aufbau des Aufweitdruckes - der Aufweitdruckerzeuger aktiviert, so wird die Verbindung zwischen dem Füllanschluß 14 des Aufweitdruckerzeugers 3 und dem Druckaufbaudorn 1 gesperrt, so daß der Aufweitdruckerzeuger 3 die Druckflüssigkeit nicht in die Druckflüssigkeitsfüllung 2 zurückdrücken kann. Wird dann nach dem Aufweiten der Aufweitdruckerzeuger 3 wieder passiviert, so wird die Verbindung zwischen dem Füllanschluß 14 des Aufweitdruckerzeugers 3 und dem Druckaufbaudorn 1 wieder geöffnet, so daß sich der Restdruck in die Druckflüssigkeitsfülleinrichtung 2 abbauen kann.

Im dargestellten Ausführungsbeispiel ist bei dem Aufweitdruckerzeuger 3 der Füllanschluß 14 - in Bewegungsrichtung des Druckkolbens 9 gesehen - vor der Aufweitdruckdichtung 13 vorgesehen und weist der Aufweitdruckerzeuger 3 - in Bewegungsrichtung des Druckkolbens 9 gesehen - vor dem Füllanschluß 14 eine Fülldruckdichtung 15 auf; der Füllanschluß 14 befindet sich also zwischen der Aufweitdruckdichtung 13 und der Fülldruckdichtung 15. Im übrigen weist der Aufweitdruckerzeuger 3 noch eine eine passive Endstellung des Druckkolbens 9 sicherstellende Druckfeder 16 auf und ist die Aufweitdruckdichtung 13 in der Innenwandung des Druckzylinders 9 vorgesehen, also als sogenannte Stangendichtung ausgeführt.

## Patentansprüche

1. Anlage zur druckdichten Befestigung eines Rohres in einem Rohrboden mit Hilfe einer Druckflüssigkeit, mit einem Druckaufbaudorn (1), einer Druckflüssigkeitsfülleinrichtung (2) und einem Aufweitdruckerzeuger (3), wobei der Aufweitdruckerzeuger (3) direkt und die Druckflüssigkeitsfülleinrichtung (2) über den Aufweitdruckerzeuger (3) mit dem Druckaufbaudorn (1) verbunden ist, wobei der Aufweitdruckerzeuger (3) einen Druckzylinder (12), einen Druckkolben (9), eine Aufweitdruckdichtung (13) sowie einen in den Druckzylinder (12) mündenden Füllanschluß (14) für die Druckflüssigkeitsfülleinrichtung (2) aufweist und wobei die Verbindung zwischen dem Füllanschluß (14) des Aufweitdruckerzeugers (3) und dem Druckaufbaudorn (1) geöffnet ist, wenn der Aufweitdruckerzeuger (3) passiv ist und gesperrt ist, wenn der Aufweitdruckerzeuger (3) aktiv ist, dadurch gekennzeichnet, daß die Aufweitdruckdichtung (13) in der Innenwandung des Druckzylinders (12) angeordnet ist und der Füllanschluß (14) - in Bewegungsrichtung des Druckkolbens (9) gesehen - vor der Aufweitdruckdichtung (13) in den Druckzylinder (12) mündet.

2. Anlage nach Anspruch 1, dadurch gekennzeichnet, daß der Aufweitdruckerzeuger(3) - in Bewegungsrichtung des Druckkolbens (9) gesehen - vor dem Füllanschluß (14) eine Fülldruckdichtung (15) aufweist.

3. Anlage nach Anspruch 1 oder 2, dadurch gekennzeichnet, daß der Aufweitdruckerzeuger (3) eine eine passive Endstellung des Druckkolbens (9) sicherstellende Druckfeder (16) aufweist.

## Claims

1. An installation for the pressure-tight mounting of a tube in a tube plate by means of a fluid und pressure, with a pressure-developing mandrel (1), a pressure-fluid filler equipment (2) and an expansion pressure producer (3), in which the expansion pressure producer (3) is connected directly and the pressure-fluid filler equipment (2) is connected via the expansion pressure producer (3) to the pressure-developing mandrel (1), in which the expansion pressure producer (3) consists of a pressure cylinder (12), a pressure piston (9), an expansion pressure seal (13) and a filling connection (14) opening out into the pressure cylinder (12) for the pressure-fluid filler equipment (2), and in which the connection between the filling connection (14), the expansion pressure producer (3), and the pressure-developing mandrel (1) is opened when the expansion pressure producer (3) is inactive and closed, and is closed when the expansion pressure producer (3) is active, characterized in that the expansion pressure seal (13) is located in the inner wall of the pressure cylinder (12) and the filling connection (14) - as seen in the direction of movement of the pressure piston (9) - opens out into the pressure cylinder (12) before the expansion pressure seal (13).

2. An installation according to Claim 1, characterized in that the expansion pressure producer (3) possesses a filling pressure seal (15) before the filling connection (14) - as been in the direction of movement of the pressure piston (9).

3. An installation according to Claim 1 or 2, characterized in that the expansion pressure producer (3) possesses a compression spring (3) ensuring an inactive end position of the pressure piston (9).

## Revendications

1. Dispositif pour la fixation étanche d'un tube dans une plaque tubulaire à l'aide d'un fluide de pression comprenant un mandrin de montée en pression (1), un mécanisme de remplissage du fluide de pression (2) et un générateur de pression d'évasement (3), dans lequel le générateur de pression d'évasement (3) est relié directement au mandrin de montée en pression (1), le mécanisme de remplissage du liquide de pression (2) y étant relié via le générateur de pression d'évasement (3), ce dernier possédant un cylindre de pression (12), un piston de pression (9), un joint d'étanchéité de pression d'évasement (13) ainsi qu'un raccord de remplissage (14) - débouchant dans le cylindre de pression (2) - pour le mécanisme de remplissage du fluide de pression (12), où la connexion entre le raccord de remplissage (14) du générateur de pression d'évasement (3) et le mandrin de montée en pression (1) est ouverte quand le générateur de pression d'évasement (3) est passif et est fermée quand le générateur de pression d'évasement (3) est actif caractérisé en ce que le joint d'étanchéité de pression d'évasement (13) est placé dans la paroi intérieure du cylindre de pression (12), et le raccord de remplissage (14) - vu dans le sens dur mouvement du piston de pression (9) - débouche dans le cylindre de pression (12) avant le joint d'étanchéité de pression d'évasement (13).

2. Dispositif selon la revendication 1 caractérisé en ce que le générateur de pression d'évasement (3) - vu dans le sens du mouvement du piston de pression (9) - présents un joint d'étanchéité de pression de remplissage (15) situé avant le raccord de remplissage (14).

3. Dispositif selon les revendications 1 ou 2, caractérisé en ce que le génératuer de pression (3) possède un ressort de rappel (16) assurant une position passive, en fin de course du piston de pression (9).
